# FASCICULE DE BREVET EUROPEEN

(11) **EP 0 192 526 B1**
(45) Date de publication et mention de la délivrance du brevet: **18.04.1990**
(21) Numéro de dépôt: 86400171.4
(22) Date de dépôt: 28.01.1986
(51) Int. Cl.: F25D 11/02, F25D 29/00

(54) **Armoire frigorifique à trois compartiments**
Kühlmöbel mit drei Fächern
Refrigerating cabinet with three compartments

(30) Priorité: 29.01.1985 FR 8501222
(43) Date de publication de la demande: 27.08.1986
(73) Titulaire: SOCIETE D'ELECTROMENAGER DU NORD SELNOR, F-59810 Lesquin (FR)
(72) Inventeur: Ballureau, Francis, F-75008 Paris (FR); Brunooghe, Pascal, F-75008 Paris (FR); Awtuch, Bernard, F-75008 Paris (FR)
(74) Mandataire: Phan, Chi Quy

(56) Documents cités:
- EP-A- 0 036 238
- EP-A- 0 045 728
- DE-B- 1 161 921
- FR-A- 2 377 591
- FR-A- 2 493 492
- GB-A- 2 017 889
- GB-A- 2 079 424
- US-A- 2 075 838
- US-A- 2 493 488
- US-A- 2 633 003
- US-A- 2 755 634
- US-A- 3 590 911
- US-A- 4 148 194
- US-A- 4 328 681

## Description

L'invention concerne une armoire frigorifique possédant trois compartiments accessibles séparément, isolés thermiquement les uns des autres et refroidis par des dispositifs thermostatiques différents.

Il existe des armoires frigorifiques possédant trois compartiments, l'un dit de congélation et de conservation, dont la température est de l'ordre de -18°C, l'autre dit de réfrigération, dont la température est de l'ordre de +5°C et un compartiment dit de cave, dont la température est de l'ordre de +12°C.

Dans de telles armoires, le compartiment de réfrigération et le compartiment de cave communiquent entre eux et un seul dispositif, sous la forme d'un évaporateur, assure le refroidissement des deux.

L'évaporateur est placé dans le compartiment de réfrigération, et la communication avec le compartiment de cave ainsi que le transfert du froid s'effectuent par des ouvertures ménagées dans une plaque de séparation placée entre les deux compartiments.

Dans de telles armoires, le compartiment de congélation possède son propre évaporateur.

La production de froid est assurée soit par un seul motocompresseur, et dans ce cas la régulation est effectuée à l'aide d'au moins un thermostat placé dans l'un ou l'autre des compartiments, soit à l'aide de deux motocompresseurs, et dans ce cas, un thermostat placé à proximité de chaque évaporateur permet la régulation.

Ces armoires frigorifiques connues présentent des inconvénients.

Tout d'abord, chacun des compartiments possède une fonction unique, soit de réfrigération, soit de conservation et de congélation, soit de cave.

Ensuite, la température du compartiment de cave n'est pas réglable avec précision, car elle dépend de celle du compartiment avec lequel il communique et de la quantité de produit chargé dans ce compartiment.

Or, il peut arriver que l'utilisateur désire régler avec précision la température du compartiment de cave en raison de la nature des produits qui s'y trouvent, ou bien encore selon les saisons ou les produits, qu'il désire privilégier une fonction ou une autre.

Ainsi par exemple, dans certains cas il peut être nécessaire d'avoir un grand volume de congélation et de conservation et un volume réduit de réfrigération, ou bien des volumes à peu près égaux de cave, de réfrigération et de conservation, ou bien encore un volume important de réfrigération. (La congélation est la fonction qui permet d'amener des denrées de la température extérieure assez élevée à la température dite de conservation de l'ordre de -18°C en un temps limité et recommandé par les normes).

Il a été proposé dans le brevet US-A-2 075 838 une armoire frigorifique comprenant plusieurs compartiments superposés dont il est possible de régler la température indépendamment les un des autres en utilisant des vannes séparées. Il est possible dans ce cas d'utiliser chaque compartiment pour une fonction différente des autres, ou bien encore d'utiliser au moins deux compartiments pour une même fonction, et les autres pour des fonctions différentes, ce qui permet de privilégier l'une ou l'autre des fonctions.

La présente invention concerne une armoire de ce type dont les circuits de régulation thermiques ont été optimisés.

En conséquence, la présente invention a pour objet une armoire frigorifique comprenant trois compartiments superposés, thermiquement isolés l'un de l'autre et refroidis chacun par un évaporateur avec un premier compartiment assurant la congélation et la conservation de produits, au moins un des deuxième et troisième compartiments assurant indifféremment les trois fonctions de cave, de réfrigération et de conservation et l'autre compartiment assurant indifféremment au moins les fonctions de cave et de réfrigération, le compartiment assurant les trois fonctions de cave, de réfrigération et de conservation étant relié à un circuit frigorifique indépendant compo- rant un évaporateur et un motocompresseur tandis que les évaporateurs du premier compartiment et du compartiment assurant les fonctions de cave et de réfrigération sont reliés a un autre motocompresseur commun aux deux compartiments, chaque compartiment comportant un circuit de régulation de la température avec un thermostat situé dans ledit compartiment, le thermostat situé à l'intérieur du compartiment assurant les trois fonctions étant un thermostat possédant deux étages l'un correspondant aux températures de cave, l'autre aux températures de réfrigération et étant relié au compresseur pour démarrer le compresseur et l'alimentation de l'évaporateur associé situé dans ledit compartiment, lorsque ce compartiment est utilisé en compartiment de cave ou de réfrigération et lorsque la température à l'intérieur dudit compartiment devient supérieure à la température souhaitée de cave ou de réfrigération et le thermostat situé dans le compartiment de congélation et de conservation étant relié au compresseur du compartiment aux trois fonctions pour demarrer le compresseur lorsque ledit compartiment est utilisé en compartiment de congélation et de conservation et que la température à l'intérieur du compartiment de congélation et de conservation devient supérieure à la température souhaitée de conservation, caractérisé en ce que le thermostat placé dans le compartiment aux trois fonctions comporte un contact fermant le circuit électrique d'alimentation du compresseur associé, lorsque la température à l'intérieur dudit compartiment devient supérieure à la température de cave ou de réfrigération et que le compartiment est utilisé en fonction de cave ou de réfrigération et en ce qu'un contact fermé uniquement lorsque ledit compartiment est utilisé en fonction de conservation est placé entre ledit compresseur et un autre contact associé au thermostat du compartiment de congélation et de conservation, ce dernier contact se fermant lorsque la température à l'intérieur du compartiment de congélation et de conservation devient supérieure à la température de conservation et entraînant de ce fait la mise en route du compresseur associé au compartiment aux trois fonctions.

D'autres caractéristiques et avantages de l'invention apparaîtront avec la description de quelques modes de réalisation faite en regard des figures annexées sur lesquelles:
-la figure 1 est une vue en perspective de l'extérieur d'une armoire selon l'invention,
-la figure 2 montre des schémas de principe des circuits frigorifiques et électrique de régulation d'une première variante de réalisation,
-la figure 3 montre un schéma de principe élaboré du circuit électrique de régulation,
-la figure 4 montre un détail de réalisation d'un bandeau de commande des fonctions des divers compartiments,
-la figure 5 présente une possibilité d'implantation du bandeau de la figure 4 sur l'armoire,
-la figure 6 est une seconde variante de réalisation de la figure 2.

Sur la figure 1 est représentée une armoire frigorifique à trois compartiments, à chargement frontal.

De préférence, les compartiments sont superposés, et chacun est isolé thermiquement de l'autre et possède sa propre porte 1, 2, 3.

Dans un mode de réalisation préféré, c'est le compartiment supérieur qui possède les fonctions de réfrigération et de cave. Dans ce cas, le compartiment intermédiaire possède les trois fonctions de cave, de réfrigération et de conservation, et le compartiment inférieur possède la fonction de congélation et de conservation.

Cette disposition est choisie pour des raisons d'ergonomie: en effet, il est nécessaire à l'utilisateur de se baisser pour accéder au compartiment inférieur. Etant donné que c'est dans le compartiment de congélation et de conservation qu'il faut accéder le moins souvent, il est préférable de le disposer en partie inférieure.

Le compartiment qui possède les fonctions de réfrigération et de cave est celui auquel il est accédé le plus souvent et c'est pourquoi il est préférable de la placer en partie haute.

Bien entendu cette répartition n'est pas la seule possible. Dans certains pays, ce sont les compartiments de conservation qui sont les plus utilisés. Dans ce cas, ils seront placés de préférence en partie haute.

La figure 2 représente une première possibilité de réalisation des circuits frigorifiques et électrique dans le cas de la disposition préférentielle des compartiments qui vient d'être décrite.

Chaque compartiment possède son propre évaporateur. L'évaporateur 10 du compartiment pouvant posséder la fonction de réfrigération et la fonction de cave, c'est-à-dire dans le cas représenté le compartiment supérieur, fait partie du même circuit frigorifique que l'évaporateur 30 du compartiment pouvant posséder les fonctions de congélation et de conservation.

Le circuit frigorifique de ces deux compartiments comporte un motocompresseur 40 dont la sortie est reliée à l'entrée d'un condenseur 41. Un filtre déshydrateur 42 est placé à la sortie du condenseur 41. Un tube ou un capillaire 43, situé en sortie du filtre, conduit ensuite le fluide frigorigène à l'entrée d'une électrovanne 44 à trois voies.

La première voie de sortie de l'électrovanne 44 est reliée par l'intermédiaire d'un capillaire 31 de détente à l'entrée de l'évaporateur 30 du compartiment de congélation et de conservation.

Le fluide frigorigène retourne ensuite au motocompresseur 40 par l'intermédiaire de deux tubulures 32 et 45.

La première tubulure 32 est en série entre la sortie de l'évaporateur 30 et la seconde tubulure 45, dont le rôle est également de collecter le fluide en provenance de l'évaporateur 10 du compartiment ayant les fonctions de cave et de réfrigération. Cette seconde tubulure 45 est donc reliée d'autre part à l'entrée du motocompresseur 40.

La seconde voie de sortie de l'électrovanne 44 est reliée par l'intermédiaire d'une tubulure 11 à l'entrée de l'évaporateur 10 du compartiment ayant les fonctions de cave et de réfrigération.

Une tubulure 12 relie la sortie de cet évaporateur 10 à la tubulure 45 commune à la tubulure 32 de sortie de l'autre évaporateur 30.

Le troisième compartiment, c'est-à-dire celui qui peut posséder indifféremment les fonctions de cave ou de réfrigération ou de conservation est refroidi par un circuit frigorifique indépendant.

Ce circuit comporte un évaporateur 20 alimenté en fluide frigorigène par l'intermédiaire d'un compresseur 21 en série avec un condenseur 22, un filtre 23 et un capillaire 24.

La sortie de l'évaporateur 20 communique avec l'entrée du compresseur 21 par l'intermédiaire d'une tubulure 25 de retour du fluide.

La régulation du froid dans l'ensemble de l'armoire est effectuée grâce à des thermostats placés dans chaque compartiment.

Un premier thermostat T1 est placé dans le compartiment pouvant posséder la fonction de cave ou la fonction de réfrigération. Ce thermostat T1 est un thermostat à deux étages, c'est-à-dire un thermostat possédant deux plages de températures de déclenchement et d'enclenchement. Ce thermostat est déclenché lorsque la température à l'intérieur du compartiment associé correspond à la température souhaitée. Il est enclenché lorsque la température est supérieure.

La première plage correspond à la température de cave et la seconde à la température de réfrigération. Ce thermostat est placé en série avec un interrupteur 11 d'une part et avec l'électrovanne 44 d'autre part.

L'interrupteur 11 permet de mettre en ou hors circuit le thermostat T1 afin d'autoriser ou d'interdire la production de froid dans le compartiment considéré, par exemple afin de le gégivrer. La production de froid est autorisée lorsque l'interrupteur 11 est fermé.

Un thermostat T3 est placé dans le compartiment de congélation et de conservation. Ce thermostat est relié au circuit de mise en route du compresseur 40. Le compresseur 40 est mis en route lorsque ledit compartiment nécessite du froid.

Avec ce montage, si simultanément les deux compartiments nécessitent du froid, le besoin de froid du compartiment de congélation et de conservation détecté par le thermostat T3 associé entraîne la mise en route du compresseur 40, et le besoin simultané de froid de l'autre compartiment associé au compresseur 40 entraîne l'excitation de l'électrovanne 44 et donc la distribution de froid dans le compartiment de cave et de réfrigération.

Lorsque la température désirée est atteinte à l'intérieur de ce compartiment l'électrovanne 44 n'est plus excitée et du froid est alors produit dans le compartiment de congélation et de conservation.

On constate que les besoins frigorifiques du compartiment de cave et de réfrigération ne sont satifaits que si le compartiment de congélation et de conservation nécessite du froid, puisque c'est le thermostat T3 associé à ce dernier que entraîne le démarrage du compresseur 40.

Cette disposition n'est en rien un inconvénient car les besoins frigorifiques du compartiment de congélation et de conservation sont élevés par rapport aux besoins de l'autre compartiment, et le nombre de démarrages du compresseur 40 est suffisamment important pour que la distribution de froid dans l'autre compartiment soit correcte.

Le thermostat T3 du compartiment de congélation et de conservation est également couplé, par l'inermédiaire d'un interrupteur 13, au circuit de démarrage du compresseur 21 du troisième compartiment pouvant assurer les trois fonctions de cave, de réfrigération ou de conservation.

Un thermostat T2 placé dans ce dernier compartiment est également relié à son compresseur 21 par l'intermédiaire d'un interrupteur 12.

Ce dernier interrupteur 12 a pour rôle d'interdire la production de froid dans ledit compartiment lorsqu'il est en position ouverte, par exemple pour le dégivrage.

L'interrupteur 13 placé entre le thermostat T3 associé au compartiment de congélation et de conservation et le compresseur 21 du compartiment pouvant assurer les trois fonctions de cave, de réfrigération et de conservation, est fermé lorsque la fonction de conservation est programmée sur ledit compartiment à trois fonctions.

Cette disposition évite la mise en place dans ce compartiment d'un thermostat réagissant aux températures de conservation. Un tel thermostat n'est pas nécessaire puisque lorsque ce compartiment est utilisé en fonction de conservation, on considère par construction qu'il a des besoins frigorifiques simultanés avec la compartiment possédant exclusivement les fonctions de congélation et de conservation. Ceci signifie que lorsqu'un apport de froid doit être effectué dans l'un, il doit l'être également dans l'autre.

Ainsi, le thermostat T2 placé dans le compartiment aux trois fonctions est un thermostat à deux étages qui n'est utilisé que pour la régulation lors des utilisation en mode cave ou réfrigération.

Les formes de chaque évaporateur importent peu, mais de préférence ceux qui sont appelés à être utilisés pour amener le compartiment dans lequel ils se trouvent à une température de conservation ont une surface supérieure à celui qui se trouve dans le compartiment de réfrigération et de cave.

Ainsi dans le mode de réalisation représenté sur cette figure 2, l'évaporateur 10 du compartiment pouvant posséder les fonctions de cave et de réfrigération est constitué par un unique panneau comprenant un serpentin, alors que les évaporateurs des deux autres compartiments comprennent trois panneaux garnissant trois parois.

Le panneau constitutif de l'évaporateur 10 du compartiment ayant les fonctions de cave et de réfrigération est, dans l'exemple, placé verticalement au fond dudit compartiment, à proximité de la paroi arrière.

De préférence, les panneaux constitutifs de l'évaporateur 20 du compartiment pouvant posséder les fonctions de cave, de réfrigération et de conservation sont placés verticalement l'un à proximité de chaque paroi latérale, et le troisième près de la paroi arrière du compartiment.

Cette disposition verticale permet l'évacuation de l'eau de dégivrage qui apparaît sur l'évaporateur lors des changements de fonction qui font apparaître une nouvelle fonction impliquant une température supérieure à l'ancienne c'est-à-dire, lors d'un passage de la fonction de conservation à la fonction de cave, ou de la fonction de réfrigération à la fonction de cave, ou de la fonction de conservation à la fonction de réfrigération, ou lors de la mise en dégivrage du compartiment.

Cette disposition évite donc que l'eau qui apparaît ne vienne humidifier les produits lors de l'un des changements considérés.

Dans un mode de réalisation préféré, non représenté, une gouttière est prévue sous le bors inférieur de l'évaporateur qui vient canaliser cette eau et l'amèner à un conduit d'évacuation qui la dirige à son tour, par exemple, dans un bac situé sur l'un des compresseurs afin qu'elle soit éliminée par une évaporation provoquée par la chaleur dudit compresseur.

Les panneaux constitutifs de l'évaporateur 30 du compartiment de conservation et de congélation sont placés, l'un verticalement à proximité de la paroi arrière, et les deux autres horizontalement, dans des plans parallèles aux parois supérieure et inférieure du compartiment.

Dans un mode de réalisation, on prévoit que lors des utilisations, les denrées soient directement posées sur ces panneaux horizontaux, afin que le contact direct favorise la congélation. Pour cela, le panneau inférieur est à proximité de la paroi inférieure du compartiment et le panneau supérieur est à un niveau intermédiaire entre les parois supérieure et inférieure du compartiment.

Dans un mode de réalisation préféré, les évaporateurs sont réalisés selon la technique connue du Roll-Bond.

Dans les cas des évaporateurs constitués de trois panneaux, de préférence il existe une continuité entre chacun des panneaux comme le montre la figure 2.

La figure 3 montre de façon précise le circuit électrique de régulation de l'armoire frigorifique de l'invention. Il comporte trois parties reliées entre elles.

Une première partie 100 permet la régulation à l'intérieur du compartiment de cave et de réfrigération.

La programmation en mode cave, réfrigération ou arrêt s'effectue à l'aide d'un ensemble P1 comportant dans un mode préféré de réalisation, un bouton rotatif B1. Le bouton rotatif B1 commande d'une part le réglage du seuil de déclenchement du thermostat T1 du compartiment considéré, et d'autre par l'ouverture ou la fermeture de l'interrupteur 11 permettant l'arrêt de la production du froid dans ce compartiment. Sur le bouton rotatif B1 est placé un repère F10, par exemple en forme de flèche, qui peut être mis en regard de l'une des plages P10, P11, P12 d'un repère fixe de l'ensemble P1.

Lorsque la flèche F10 est en regard d'une première plage P10, l'interrupteur 11 est ouvert empêchant la production de froid dans le compartiment.

La seconde plage P11 correspond par exemple au réglage en fonction de cave, et la troisième P12 ou réglage en fonction de réfrigérateur. Pour cela, le bouton B1 est lié mécaniquement au thermostat T1. Dans le cas où ce thermostat est un thermostat à soufflet, la rotation du bouton B1 modifie la force du ressort contenu dans le soufflet, donc le seuil de déclenchement du thermostat.

Le thermostat T1 comporte un contact électrique T11, en série avec l'interrupteur 11. Ce contact T11 est fermé lorsque la température dans le compartiment est supérieure à celle souhaitée. L'électrovanne 44 est également en série avec l'interrupteur 11 et le contact T11. Cet ensemble est placé aux bornes d'une source électrique d'alimentation.

Ainsi, si l'interrupteur 11 est le contact T11 du thermostat sont fermés, l'électrovanne est excitée et si le compresseur 40 du compartiment de congélation et de conservation est en fonctionnement, du froid est alors distribué dans le compartiment possédant les fonctions de cave et de réfrigération.

On a également prévu dans le mode de réalisation représenté sur cette figure 2, un voyant V1 de contrôle en série avec l'interrupteur 11 pour vérifier la mise en service ou non du compartiment.

Une seconde partie 200 du circuit électrique permet la régulation à l'intérieur du compartiment possédant les trois fonctions de cave, de réfrigération et de conservation. Cette seconde partie est liée dans son fonctionnement à la troisième partie 300 associée au compartiment de congélation et de conservation. Dans cette seconde partie un ensemble P2 comportant un bouton rotatif B2 muni d'un repère F20 en forme de flèche, pouvant être mis en regard de différentes plages P20, P21, P22, CS d'une repère fixe, permet de régler la fonction ou l'arrêt de la production de froid dans ce compartiment.

L'interrupteur 12 pour l'arrêt de la production de froid dans ce compartiment est en série avec un contact T21 du thermostat T2 associé. Ce contact T21 ferme lorsque la température à l'intérieur du compartiment est supérieure à la température souhaitée. Le compresseur 21 associé est en série avec l'interrupteur 12 et le contact T21, l'ensemble étant aux bornes d'une source électrique d'alimentation.

Dans un mode de réalisation préféré, un voyant V2 est en série avec l'interrupteur 12 pour permettre de vérifier la mise en service du compartiment.

Lorsque le repère F20 de l'élément de programmation est en regard de la première plage P20, l'interrupteur 12 est ouvert et aucune production de froid n'est assurée dans le compartiment.

Lorsque le repère F20 est déplacé en regard de l'une des plages P21 ou P22 le seuil de déclenchement du thermostat T2 est modifié et correspond soit à la température de cave soit à la température de réfrigération.

Une liaison mécanique est prévue à cet effet entre le bouton B2 de programmation et le soufflet du thermostat T2.

Lorsque le repère F20 est amené dans la position CS la fonction de conservation est programmée.

La mise dans cette position entraîne la fermeture mécanique de l'interrupteur 13 placé entre le thermostat T3 du compartiment de congélation et de conservation et le compresseur 21 du compartiment aux trois fonctions, ce qui a pour effet d'entraîner la mise en marche dudit compresseur 21 lorsque le contact T31 du thermostat T3 du compartiment de congélation et de conservation est fermé.

Ces derniers contact T31 et thermostat T3 sont des éléments de la troisième partie 300 du circuit électrique de commande.

Le contact T31 du thermostat T3 de cette troisième partie du circuit est également en série avec le compresseur faisant circuler le fluide soit dans le compartiment de congélation et de conservation soit dans le compartiment de cave et de réfrigération, selon l'état de l'électrovanne 44.

Le thermostat T3 est dans un mode de réalisation préféré un thermostat à un seul étage.

La programmation de la température est effectuée à l'aide d'un élément P3 comportant un bouton rotatif B3, un repère F30 en forme de flèche, et un repère fixe possédant deux plages P31 et P32.

Une première plage P31 permet de régler la température de conservation, alors que la seconde P32 corresponde à la position de congélation. Dans cette position, le contact T31 du thermostat T3 associé est fermé de façon constante, afin que la production de froid soit permanente et forçée pour que la congélation soit obtenue rapidement.

Un voyant V3 est prévu pour vérifier l'alimentation électrique de ce compartiment et donc de l'ensemble de l'armoire puisqu'on ne prévoit pas d'interrupteur pour isoler ce compartiment.

Dans le mode de réalisation représenté, on prévoit également un dispositif d'alarme A3 qui est déclenché par la fermeture d'un contact auxi- laire T32 du thermostat T3 si un problème survient ou que la température devient trop élevée dans le compartiment.

Dans une variante, ou prévoit également des alarmes dans les autres compartiments. Dans un mode de réalisation, les éléments P1, P2, P3 de programmation de la fonction de chaque compartiment sont placés à l'intérieur des compartiments respectifs et les voyants sont à l'extérieur.

Dans une variante préférée représentée sur les figures 4 et 5, les éléments de commande et les voyants sont regroupés sur un bandeau B, placé par exemple sur la face frontale de l'armoire, au sommet de celle-ci.

Dans un mode de réalisation, sur le bandeau, comme le montre la figure 4, on a porté en regard des plages de réglage des indications sur la nature de la fonction programmée lorsque les repères en forme de flèche sont en regard de l'une desdites plages.

Ainsi à proximité de l'élément P1 de commande du compartiment de cave et de réfrigération apparaissent les mentions "STOP" face à la plage P10, "CAVE" face à la plage P11, "REF" face à la plage P12, pour indiquer respectivement l'arrêt, la fonction de cave et la fonction de réfrigération.

A proximité des plages fixes de l'élément P2 de commande du compartiment aux trois fonctions, on a porté les mentions "STOP" face à la plage P20, "CAVE" face à la plage P21, "REF" face à la plage P22 et "3^{*}" face à la plage CS pour indiquer respectivement les fonctions d'arrêt, de cave, de réfrigération et de conservation.

A proximité des plages de l'éléments P3 de commande du compartiment de congélation et de conservation, on a porté les mentions "3^{*}" face à la plage P31 et "4^{*}" face à la plage P32 pour indiquer respectivement les fonctions de conservation et de congélation.

Il est bien entendu que d'autres mentions peuvent être portées en lieu et place de celles précédemment citées afin que l'utilisateur soit clairement informé du réglage qu'il effectue.

Par exemple, au lieu de mettre des abréviations de la fonction choisie, on peut indiquer la température programmée en regard des plages.

La figure 6 présente une variante du circuit du fluide frigorigène de la figure 2.

Les circuits électriques de régulation sont identiques mais la variante apparaît sur le circuit frigorifique des deux compartiments alimentés par le même motocompresseur 40.

Il s'agit, on le rappelle, des compartiments de cave et de réfrigération et du compartiment de congélation et de conservation.

Le circuit frigorifique comporte un motocompresseur 40 en série avec un condenseur 41 et un filtre déshydrateur 42. Un capilaire 43 ou un tube placé à la sortie du filtre 42 conduit le fluide vers une électrovanne 44 à trois voies.

Une première sortie de l'électrovanne 44 conduit le fluide vers l'évaporateur 30 du compartiment de congélation et de conservation par l'intermédiaire d'un capillaire 34 et d'une tubulure 35 reliés en série. Le retour du fluide au motocompresseur 40 s'effectue par une tubulure 36.

Une seconde sortie de l'électrovanne 44 est reliée par une tubulure 13 ou un capillaire à l'entrée de l'évaporateur 10 du compartiment possédant les fonctions de cave et de réfrigération. Une tubulure 14 relié la sortie de cet évaporateur à la tubulure 35 aboutissant à l'entrée de l'évaporateur 30 du compartiment de congélation et de conservation.

Ainsi lorsque le seul compartiment de congélation et de conservation nécessite un apport de froid, l'électrovanne dirige le fluide directement sur son évaporateur 30, avant que le fluide ne retourne au compresseur.

Par contre, lorsque le compartiment de cave et de réfrigération nécessite un apport de froid, le fluide passe tout d'abord par l'évaporateur 10 dudit compartiment avant de retourner au compresseur 40 en passant par l'évaporateur du compartiment de congélation.

## Revendications

1. Armoire frigorifique comprenant trois compartiments (1, 2, 3) superposés, thermiquement isolés l'un de l'autre et refroidis chacun par un évaporateur (10, 20, 30) avec un premier compartiment assurant la congélation et la conservation de produits, au moins un (2) des deuxième et troisième compartiments assurant indifféremment les trois fonctions de cave, de réfrigération et de conservation et l'autre compartiment (1) assurant indifféremment au moins les fonctions de cave et de réfrigération, le compartiment (2) assurant les trois fonctions de cave, de réfrigération et de conservation étant relié à un circuit frigorifique indépendant comportant un évaporateur (20) et un motocompresseur (21) tandis que les évaporateurs (10, 30) du premier compartiment et du compartiment assurant les fonctions de cave et de réfrigération sont reliés à un autre motocompresseur (40) commun aux deux compartiments, chaque compartiment comportant un circuit de régulation de la température avec un thermostat situé dans ledit compartiment, le thermostat (T2) situé à l'intérieur du compartiment assurant les trois fonctions étant un thermostat possédant deux étages, l'un correspondant aux températures de cave, l'autre aux températures de réfrigération et étant relié au compresseur (21) pour démarrer le compresseur (21) et l'alimentation de l'évaporateur (20) associé situé dans ledit compartiment, lorsque ce compartiment est utilisé en compartiment de cave ou de réfrigération et lorsque le température à l'intérieur dudit compartiment devient supérieure à la température souhaitée de cave ou de réfrigération et le thermostat (T3) situé dans le compartiment de congélation et de conservation étant relié au compresseur (21) du compartiment aux trois fonctions pour demarrer le compresseur (21) lorsque ledit compartiment est utilisé en compartiment de conservation et que la température à l'intérieur du compartiment de congélation et de conservation devient supérieure à la température souhaitée de conservation, caractérisé en ce que le thermostat (T2) placé dans le compartiment aux trois fonctions comporte un contact (T21) fermant le circuit électrique d'alimentation du compresseur (21) associé, lorsque la température à l'intérieur dudit compartiment devient supérieure à la température de cave ou de réfrigération et que le compartiment est utilisé en fonction de cave ou de réfrigération et en ce qu'un contact (13) fermé uniquement lorsque ledit compartiment est utilisé en fonction de conservation est placé entre ledit compresseur (21) et un autre contact (T31) associé au thermostat (T3) du compartiment de congélation et de conservation, ce dernier contact (T31) se fermant lorsque la température à l'intérieur du compartiment de congélation et de conservation devient supérieure à la température de conservation et entraînant de ce fait la mise en route du compresseur (21) associé au compartiment aux trois fonctions.

2. Armoire frigorifique selon la revendication 1, caractérisée en ce que le contact (T31) associé au thermostat (T3) du compartiment de congélation et de conservation est en série avec le compresseur (40) alimentant l'évaporateur (30) dudit compartiment, pour entraîner la mise en route de ce compresseur lorsque la température à l'intérieur dudit compartiment devient supérieure à la température de conservation.

3. Armoire frigorifique selon la revendication 1, caractérisée en ce qu'une électrovanne (44) est placée dans le circuit frigorifique commun au compartiment de cave et de réfrigération et au compartiment de congélation et de conservation, et dirige le fluide frigorigène vers l'évaporateur (10) du compartiment de cave et de réfrigération lorsque la température à l'intérieur de ce compartiment devient supérieure à celle correspondant à la fonction pour laquelle il est utilisé.

4. Armoire frigorifique selon la revendication 3, caractérisée en ce que le thermostat (T1) placé dans le compartiment de cave et de réfrigération est associé à un contact (T11) fermant le circuit électrique d'alimentation de l'électrovanne (44) lorsque la température à l'intérieur dudit compartiment devient supérieure à celle correspondant à la fonction pour laquelle il est utilisé.

5. Armoire frigorifique selon la revendication 4, caractérisée en ce que le thermostat (T1) placé dans le compartiment de cave et de réfrigération est un thermostat à deux étages, l'un correspondant à la fermeture du contact (T11) lorsque la température du compartiment devient supérieure à la température de cave et que le compartiment est utilisé en fonction de cave, l'autre correspondant à la fermeture du contact (T11) lorsque la température du compartiment devient supérieure à lu température de réfrigération et que le compartiment est utilisé en fonction de réfrigération.

6. Armoire selon l'une quelconque des revendications 1 à 5, caractérisé en ce que des interrupteurs (11, 12) sont placés dans les circuits électriques de régulation de la température à l'intérieur du compartiment de cave et de réfrigération et du compartiment aux trois fonctions, en série avec les contacts (T11, T21) associés aux thermostats (T1, T2) de ces compartiments, de façon à stopper toute production de froid à l'intérieur de l'un et/ou de l'autre de ces deux compartiments lorsqu'ils sont ouverts.

7. Armoire frigorifique selon l'une quelconque des revendications 1 à 6, caractérisée en ce que les thermostats (T1, T2, T3) situés dans chacun des compartiments sont liés à une partie mobile (B1, B2, B3) d'éléments de programmation (P1, P2, P3).

8. Armoire frigorifique selon la revendication 7, caractérisée en ce que les parties mobiles (B1, B3) des éléments de programmation (P1, P2) associées aux thermostats (T1, T2) du compartiment de cave et de réfrigération et du compartiment aux trois fonctions sont en outre liés aux interrupteurs (t1, t2) déconnectant l'évaporateur du circuit de production du froid.

9. Armoire frigorifique selon la revendication 8, caractérisée en ce que la partie mobile (B2) de l'élément de programmation (P2) associé au thermostat (T2) du compartiment aux trois fonctions est liée à l'interrupteur (13) mettant en série le compresseur (21) avec le contact (T31) du thermostat (T3) associé au compartiment de congélation et de conservation.

10. Armoire frigorifique selon la revendication 7, caractérisée en ce que la partie mobile (B3) de l'élément de programmation (P3) du thermostat (T3) situé à l'intérieur du compartiment de congélation et de conservation est liée mécaniquement à ce thermostat (T3) de façon à fermer le contact (T31) associé lors des phases de congélation.

11. Armoire frigorifique selon l'une quelconque des revendications 1 à 10, caractérisée en ce que l'évaporateur (20) situé à l'intérieur du compartiment aux trois fonctions est constitué d'au moins un panneau vertical placé à proximité de l'une des parois verticales du compartiment.

12. Armoire frigorifique selon la revendication 11, caractérisé en ce que l'évaporateur (20) situé à l'intérieur du compartiment aux trois fonctions est constitué de trois panneaux reliés entre eux, deux de ces panneaux étant placés à proximité des deux parois latérales du compartiment et le troisième étant place à proximité de la paroi arrière du compartiment.

13. Armoire frigorifique selon l'une quelconque des revendications 11 ou 12, caractérisée en ce qu'une gouttière est placée sous le bord inférieur de l'évaporateur (20) du compartiment aux trois fonctions pour recueillir l'eau de dégivrage dudit compartiment.

14. Armoire frigorifique selon la revendication 13, caractérisée en ce que la gouttière est reliée à un conduit d'évacuation de l'eau recueillie.

15. Armoire frigorifique selon la revendication 14, caractérisée en ce que le conduit d'évacuation amène l'eau dans un bac situé sur l'un des deux compresseurs (21,40) en vue de son évaporation.

16. Armoire frigorifique selon l'une quelconque des revendications 1 à 15, caractérisée en ce que l'évaporateur (30) du compartiment de congélation et de conservation comporte au moins un panneau horizontal sur lequel peuvent être posées les denrées contenues à l'intérieur dudit compartiment.

17. Armoire frigorifique selon l'une quelconque des revendications 1 à 16, caractérisée en ce qu'elle possède trois compartiments superposés, thermiquement isolés l'un de l'autre, le compartiment supérieur pouvant posséder les fonctions de cave et de réfrigération, le compartiment intermédiaire pouvant posséder les trois fonctions de cave, de réfrigeration et de conservation et le compartiment inférieur pouvant posséder les fonctions de congélation et de conservation.

## Patentansprüche

1. Kühlschrank mit drei übereinanderliegenden Abteilen (1, 2, 3), die thermisch voneinander isoliert und je mit einem Verdampfer (10, 20, 30) gekühlt sind, mit einem ersten Abteil, das für das Gefrieren und die Konservierung von Produkten sorgt, wobei von dem zweiten und dem dritten Abteil mindestens eines (2) je nach Belieben die drei Funktionen Frischaltung ("Keller"), Kühlung und Konservierung, und das andere Abteil (1) beliebig mindestens die Funktionen Frischhaltung und Kühlung wahrnimmt, wobei das die drei Funktionen Frischhaltung, Kühlung und Konservierung wahrnehmende Abteil (2) mit einem unabhängigen Kältekreislauf verbunden ist, der einen Verdampfer (20) und einen Motorkompressor (21) umfaßt, wohingegen die Verdampfer (10, 30) des ersten Abteils und des die Funktionen Frischhaltung und Kühlung wahrnehmenden Abteils mit einem anderen, beiden Abteilen gemeinsamen Motorkompressor (40) verbunden sind, wobei jedes Abteil einen Temperaturregelkreis mit einem in diesem Abteil gelegenen Thermostat umfaßt, wobei der im Inneren des die drei Funktionen wahrnehmenden Abteils gelegene Thermostat (T2) ein Thermostat mit zwei Stufen ist, von denen die eine den Frischhaltetemperaturen ("Kellertemperaturen") und die andere den Kühltemperaturen entspricht und mit dem Kompressor (21) verbunden ist, um den Kompressor (21) und die Speisung desin diesem Abteil gelegenen beigeordneten Verdampfers (20) zu starten, wenn dieses Abteil als Frischhalte- oder Kühlabteil verwendet wird und wenn die Temperatur im Inneren dieses Abteils höher als die gewünschte Frischhalte- oder Kühltemperatur wird, wobei der im Gefrier- und Konservierungsabteil gelegene Thermostat (T3) mit dem Kompressor (21) des Abteils mit den drei Funktionen verbunden ist, um den Kompressor (21) zu starten, wenn diese Abteil als Gefrier- und Konservierungsabteil verwendet wird und die Temperatur im Immeren des Gefrier- und Konservierungsabteils höher als die gewünschte Konservierungstemperatur wird, dadurch gekennzeichnet, daß der im Abteil mit den drei Funktionen eingesetzte Thermostat (T2) einen Kontakt (T21) umfaßt, der den Speisestromkreis des beigeordneten Kompressors (21) schließt, wenn die Temperatur im Inneren dieses Abteils höher als die Frischhalte- oder Kühltemperatur wird und das Abteil in der Frischhalte- oder Kühlfunktion verwendet wird, und darin, daß ein Kontakt (13), der nur dann geschlossen ist, wenn dieses Abteil in Konservierungsfunktion verwendet wird, zwischen diesem Kompressor (21) und einem anderen Kontakt (T31) eingesetzt wird, der dem Thermostat (T3) des Gefrier- und Konservierungsabteils beigeordnet ist, wobei dieser letzte Kontakt (T31) sich schließt, wenn die Temperatur im Inneren des Gefrier- und Konservierungsabteils höher als die Konservierungstemperatur wird und dadurch die Ingangsetzung des dem Abteil mit den drei Funktionen beigeordneten Kompressors (21) bewirkt.

2. Kühlschrank nach Anspruch 1, dadurch gekennzeichnet, daß der dem Thermostat (T3) des Gefrier- und Konservierungsabteils beigeordnete Kontakt mit dem den Verdampfer (30) dieses Abteils speisenden Kompressor (40) seriengeschaltet ist, um die Ingangsetzung dieses Kompressors zu bewirken, wenn die Temperatur im Inneren dieses Abteils höher als die Konservierungstemperatur wird.

3. Kühlschrank nach Anspruch 1, dadurch gekennzeichnet, daß ein Magnetventil (44) in den dem Frischhalte- und Kühlabteil und dem Gefrier-und Konservierungsabteil gemeinsamen Kältekreislauf eingesetzt ist und das Kältemittel zum Verdampfer (10) des Frischhalte- und Kühlabteils hin leitet, wenn die Temperatur im Inneren dieses Abteils höher als diejenige wird, die der Funktion entspricht, für die sie verwendet wird.

4. Kühlschrank nach Anspruch 3, dadurch gekennzeichnet, daß der im Frischhalte- und Kühlabteil eingesetzte Thermostat (T1) einem Kontakt (T11) beigeordnet ist, der den Speisestromkreis des Magnetventils (44) schließt, wenn die Temperatur im Inneren dieses Abteils höher als diejenige wird, die der Funktion entspricht, für die sie verwendet wird.

5. Kühlschrank nach Anspruch 4, dadurch gekennzeichnet, daß der im Frischhalte- und Kühlabteil eingesetzte Thermostat (T1) ein Thermostat mit zwei Stufen ist, von denen die eine der Schließung des Kontakts (T11) entspricht, wenn die Temperatur des Abteils höher als die Frischhaltetemperatur wird und das Abteil in Frischhaltefunktion verwendet wird, wobei die andere der Schließung des Kontakts (T11) entspricht, wenn die Abteiltemperatur höher als die Kühltemperatur wird und das Abteil in Kühlfunktion verwendet wird.

6. Kühlschrank nach einem der Ansprüche 1 bis 5, dadurch gekennzeichnet, daß Schalter (11, 12) in den elektrischen Temperaturregelkreisen im Inneren des Frischhalte- und Kühlabteils und des Abteils mit den drei Funktionen in Serie mit den Kontakten (T11, T21) eingesetzt sind, die den Thermostaten (T1, T2) dieser Abteile beigeordnet sind, um jegliche Kälteerzeugung im Inneren des einen und/oder anderen dieser beiden Abteile zu stoppen, wenn sie offen sind.

7. Kühlschrank nach einem der Ansprüche 1 bis 6, dadurch gekennzeichnet, daß die in jedem der Abteile gelegenen Tehrmostate (T1, T2, T3) mit einem beweglichen Teil (B1, B2, B3) Programmierelemente (P1, P2, P3) verbunden sind.

8. Kühlschrank nach Anspruch 7, dadurch gekennzeichnet, daß die beweglichen Teile (B1, B2) Programmierelemente (P1, P2), die den Thermostaten (T1, T2) des Frischhalte- und Kühlabteils und des Abteils mit den drei Funktionen beigeordnet sind, außerdem mit den Schaltern (11, 12) verbunden sind, die von Verdampfer vom Kälteerzeugungskreis trennen.

9. Kühlschrank nach Anspruch 8, dadurch gekennzeichnet, daß der bewegliche Teil (B2) des Programmierelements (P2), das dem Thermostat (T2) des Abteils mit den drei Funktionen beigeordnet ist, mit dem Schalter (13) verbunden ist, der den Kompressor (21) mit dem Kontakt (T31) des dem Gefrier- und Konservierungsabteil beigeordneten Thermostats (T3) serienschaltet.

10. Kühlschrank nach Anspruch 7, dadurch gekennzeichnet, daß der bewegliche Teil (B3) des Programmierelements (P3) des im Inneren des Gefrier- und Konservierungsabteils gelegenen Thermostats (T3) mechanisch mit diesem Thermostat (T3) so verbunden ist, daß der bei den Gefrierphasen beigeordnete Kontakt (T31) geschlossen wird.

11. Kühlschrank nach einem der Ansprüche 1 bis 10, dadurch gekennzeichnet, daß der Im Inneren des Abteils mit den drei Funktionen gelegene Verdampfer (20) aus mindestens einer vertikalen Platte besteht, die in der Nähe einer der vertikalen Abteilwände gelegen ist.

12. Kühlschrank nach Anspruch 11, dadurch gekennzeichnet, daß der im Inneren des Abteils mit den drei Funktionen gelegene Verdampfer (20) aus drei miteinander verbundenen Platten besteht, von denen zwei in der Nähe der Seitenwände des Abteils eingesetzt sind und die dritte in der Nähe der Rückwand des Abteils eingesetzt ist.

13. Kühlschrank nach einem der Ansprüche 11 oder 12, dadurch gekennzeichnet, daß eine Rinne unter dem unteren Rand des Verdampfers (20) des Abteils mit den drei Funktionen untergebracht ist, um das Abtauwasser dieses Abteils aufzufangen.

14. Kühlschrank nach Anspruch 13, dadurch gekennzeichnet, daß die Rinne mit einer Leitung für die Abführung des aufgefangenen Wassers verbunden ist.

15. Kühlschrank nach Anspruch 14, dadurch gekennzeichnet, daß die Abführleitung das Wassers zwecks Verdampfung zu einer auf einem der beiden Kompressoren (21, 40) gelegenen Auffangschale bringt.

16. Kühlschrank nach einem der Ansprüche 1 bis 15, dadurch gekennzeichnet, daß der Verdampfer (30) des Gegrier- und Konservierungsabteils mindestens eine horizontale Platte umfaßt, auf welche die im Inneren dieses Abteils enthaltenen Lebenmittels gelegt werden können.

17. Kühlschrank nach einem der Ansprüche 1 bis 16, dadurch gekennzeichnet, daß er drei übereinanderliegende, thermisch voneinander isolierte Abteile besitzt, wobei das obere Abteil die Funktion Frischaltung und Kühlung, das Zwischenabteil die drei Funktionen Frischaltung, Kühlung und Konservierung, und das untere Abteil die Funktionen Gefrieren und Konservierung besitzen kann.

## Claims

1. A refrigerating cabinet comprising three superposed compartments (1, 2 and 3), which are thermally insulated from each other and are each cooled by an evaporator (10, 20 and 30) with a first compartment ensuring the freezing and preservation of products, at least one (2) of the second and third compartments indifferently ensuring the three functions of chilling, refrigeration and preservation and the other.compartment (1) indifferently ensuring the functions of chilling and refrigeration, the compartment (2) ensuring the three functions of chilling, refrigeration and preservation being connected with an independent refrigerating circuit comprising an evaporator (20) and a motor-compressor (21), whereas the evaporators (10 and 30) of the first compartment and of the compartment ensuring the functions of chilling and refrigeration are connected with another motor-compressor (40) common to the two compartments, each compartment comprising a circuit for temperature regulation with a thermostat situated in the said compartment, the thermostat (T2) situated in the interior of the compartment ensuring the three functions being a thermostat having two stages, one of them corresponding to the chilling temperatures, and the other to refrigeration temperatures and being connected with the compressor (21) in order to start the compressor (21) and the supply of the associated evaporator (20) situated in the said compartment, when this compartment is used as a chilling compartment or a refrigeration compartment and when the temperature in the interior of the said compartment rises above the desired temperature of chilling the temperature of refrigeration and the thermostat (T3) situated in the freezing compartment and the preserving compartment being connected with the compressor (21) of the compartment with three functions in order to start the compressor (21) when the said compartment is used as a preserving compartment and the temperature in the interior of the freezing and preserving compartment rise above the desired preserving temperature, characterized in that the thermostat (T2) situated in the compartment with three functions comprises a contact (T21) to close the electric supply circuit of the associated compressor (21), when the temperature in the interior of the said compartment rises above the chilling temperature or the refrigerating temperature, in that the compartment is used with a chilling or refrigerating function and in that a contact (13), only closed when the said compartment is used with the preserving function, is placed between the said compressor (21) and another contact (T31) associated with the thermostat (T3) of the freezing and preserving compartment this latter contact (T31) closing when the temperature in the interior of the freezing and preserving compartment rises above the preserving temperature and thus causing the starting of the compressor (21) associated with the compartment having three functions.

2. The refrigerating cabinet as claimed in claim 1, characterized in that the contact (T31) associated with the thermostat of the freezing and preserving is in series with the compressor (40) supplying the evaporator (30) of the said compartment in order to cause the starting of this compressor when the temperature in the interior of the said compartment rises above the freezing temperature.

3. The refrigerating cabinet as claimed in claim 1, characterized in that a solenoid valve (44) is placed in the refrigerating circuit common to the chilling and freezing compartment and to the freezing and preserving compartment and directs the flow of the refrigerant fluid to the evaporator (10) of the chilling and refrigerating compartment when the temperature in the interior of this compartment rises above the temperature corresponding to the function for which it is used.

4. The refrigerating cabinet as claimed in claim 3, characterized in that the thermostat (T1) placed in the chilling and refrigerating compartment is associated with a contact (T11) closing the electrical circuit for the supply of the solenoid valve (44) when the temperature in the interior of the said compartment rises above the temperature corresponding to the function for which it is used.

5. The refrigerating cabinet as claimed in claim 4, characterized in that the thermostat (T1) placed in the chilling and refrigerating compartment is a thermostat with two stages, one corresponding to the closing of the contact (T11) when the temperature of the compartment rises to above the temperature of chilling, the other one corresponding to the closing of the contact (T11) when the temperature of the compartment rises to above the temperature of refrigeration and in that the compartment is used to perform a refrigerating function.

6. The refrigerating cabinet as claimed in any one of the claims 1 through 5, characterized in that the switches (11 and 12) are placed in the electrical circuits for regulation of temperature in the interior of the chilling and refrigeration compartment and of the compartment with three functions, in series with the contacts T11 and T21) associated with the thermostats (T1 and T2) of these compartments, in such a manner as to halt the production of cold in the interior of one and/or the other of these two compartments when they are open.

7. The refrigerating cabinet as claimed in any one of the claims 1 through 6, characterized in that the thermostats (T1, T2 and T3) placed in each of the compartments are connected with a moving part (B1, B2 and B3) of programming elements (P1, P2 and P3).

8. The refrigerating cabinet as claimed in claim 7, characterized in that the moving parts (B1 and B2) of the programming elements (P₁ and P₂) associated with the thermostats (T1 and T) of the chilling and refrigerating cabinet and of the compartment with three functions are furthermore connected with switches (11 and 12) disconnecting the evaporator of the cold producing circuit.

9. The refrigerating cabinet as claimed in claim 8, characterized in that the moving part (B2) of the programming element (P2) associated with the thermostat (T2) of the compartment with three functions is connected with the switch (13) for putting the compressor (21) in series with the contact (T31) of the thermostat (T3) associated with the freezing and preserving compartment.

10. The refrigerating compartment as claimed in claim 7, characterized in that the moving part (B3) of the programming element (P3) of the thermostat (T3) situated in the interior of the freezing and preserving compartment is connected with this thermostat (T3) in such a manner as to close the associated the contact (T31) at the time of freezing phases.

11. The refrigerating cabinet as claimed in any one of the claims 1 through 10, characterized in that the evaporator (20) situated in the interior of the compartment with three functions is made up of at least one vertical panel placed in the proximity of one of the vertical walls of the compartment.

12. The refrigerating cabinet as claimed in claim 11, characterized in that the evaporator (20) situated in the interior of the compartment with three functions is made up of three interconnected panels, two of these panels being placed in the proximity of the two lateral walls of the compartment and the third being placed in the proximity of the rear wall of the compartment.

13. The refrigerating cabinet as claimed in either claim 11 or claim 12, characterized in that a gutter is placed under the lower edge of the evaporator (20) of the compartment with three functions in order to receiving water produced by defrosting this said compartment.

14. The refrigerating cabinet as claimed in claim 13, characterized in that the gutter is connected wihh a pipe for removal of water collected.

15. The refrigerating cabinet as claimed in claim 14, characterized in that the said removal pipe leads the water into a container placed on one of the two compressors (21 and 40) for evaporating it.

16. The refrigerating cabinet as claimed in any one of the claims 1 through 15, characterized in that the evaporator (30) of the freezing and preserving compartment has at least one horizontal panel on which the food may be placed, which is contained in the interior of this compartment.

17. The refrigerator as claimed in any one of the claims 1 through 16, characterized in that it possesses three superposed compartments, which are thermally insulated from each other and of which the upper compartment may have the functions of chilling and refrigeration, the intermediate compartment being able to have the three functions of chilling, refrigerating and preserving and the lower compartment being able to have the functions of freezing and preserving.
